# DEMANDE DE BREVET EUROPEEN

(11) **EP 0 117 184 A1**
(43) Date de publication de la demande: **29.08.1984**
(21) Numéro de dépôt: 84400230.3
(22) Date de dépôt: 02.02.1984
(51) Int. Cl.: B21D 31/04, B21D 53/04, H05B 3/20

(54) **Structure ajourée en matériau déployé, filtre et échangeur thermique comprenant une telle structure, procédé de réalisation d'une structure ajourée en matériau déployé et outil pour la mise en oeuvre de ce procédé**

(30) Priorité: 03.02.1983 FR 8301699
(71) Demandeur: LE METAL DEPLOYE, Société Anonyme dite:, F-92140 Clamart (FR)
(72) Inventeur: Coyon, Claude, F-21500 Montbard (FR); Bernet, Bernard, F-21500 Montbard (FR)
(74) Mandataire: Nony, Michel

(57) **Abrégé**

L'invention est relative à une structure ajourée en matériau déployé, comportant au moins une bande pleine (4) parallèle à la direction de déploiement.

Ladite bande présente, dans la direction de déploiement une longueur inférieure à celle de la partie déployée.

## Description

La présente invention concerne une structure ajourée en matériau déployé et plus particulièrement une telle structure comportant au moins une bande pleine parallèle à la direction de déploiement, réalisée en tout matériau convenable tel que métal, papier, matière synthétique ou tissu.

On connait déjà de telles structures ajourées dans lesquelles une feuille métallique est fendue en laissant de chacun de ses côtés dans le sens du déploiement une bande pleine puis est étirée, ce qui a pour effet de déployer la partie fendue, tout en laminant les bandes pleines pour augmenter leur longueur. Les bandes pleines sont ainsi amenées à la même longueur que la partie déployée de la structure ajourée, l'ensemble se présentant sous la forme d'une structure déployée dans certaines zones et pleine dans d'autres zones.

Une telle structure présente toutefois dans certaines applications, comme par exemple dans la réalisation da filtres, l'inconvénient de nécessiter des dimensions extérieures relativement importantes pour une surface donnée de métal déployé et donc de filtrage, du fait du laminage des bandes latérales.

De plus, sa fabrication est relativement complexe puisque, d'une part, elle se déroule en deux opérations et que, d'autre part, la deuxième opération nécessite un laminage des bandes latérales du matériau.

La présente invention vise à pallier ces inconvénients et a pour objet à cet effet une structure ajourée en matériau déployé comportant au moins une bande pleine parallèle à la direction du déploiement, caractérisée par le fait que ladite bande présente, dans la direction du déploiement, une longueur inférieure à celle de la partie déployée.

Cette structure peut comporter par exemple une bande pleine le long de chacun de ses-bords parallèle à la direction de déploiement.

Il en résulte bien entendu la formation de plis dans la partie déployée de la structure du fait que celle-ci présente une longueur supérieure à celle des bandes pleines. Ceci ne présente toutefois pas d'inconvénient dans la plupart des applications. L'aspect plissé de la structure selon l'invention permet au contraire son utilisation dans différents domaines comme celui de la décoration.

L'invention a également pour objet un filtre caractérisé par le fait qu'il comporte au moins une structure telle que décrite ci-dessus.

Ce filtre peut être de tout type connu dans lequel est employée une structure en métal déployé par exemple, mais le caractère plissé de la structure selon l'invention, permet d'obtenir une surface de filtrage plus grande pour une longueur développée plus faible.

La structure selon l'invention peut également être utilisée dans la réalisation d'échangeurs thermiques ou de résistances électriques du fait de sa grande surface d'échange par rapport à ses dimensions extérieures.

L'invention a également pour objet un procédé de réalisation d'une structure ajourée en matériau déployé dans lequel on fend et on étire simultanément une feuille de ce matériau, caractérisé par le fait que l'on conserve au moins une bande pleine et non étirée parallèle à la direction d'étirement de la feuille.

On peut par exemple conserver deux bandes latérales pleines de part et d'autre d'une bande fendue et étirée.

On peut utiliser pour mettre en oeuvre ce procédé, une machine conventionnelle pour réaliser du métal déployé comprenant au moins un couteau formant une succession de dents et de creux, ledit couteau étant agencé pour se déplacer sensiblement perpendiculairement à la surface de la feuille. Le couteau coopérant avec une contre-lame fend et étire simultanément la feuille. Si le couteau présente une largeur inférieure à celle de la feuille et que cette dernière déborde du couteau de chacun de ses côtés, on obtient une structure dont la partie centrale est déployée alors que les deux bandes latérales sont pleines.

Toutefois, on utilise de préférence selon l'invention un outil dont la face active du couteau tourné vers la feuille est inclinée par rapport à la surface de cette feuille.

La face active peut par exemple être inclinée d'environ 30°.

Avantageusement, lesdites dents ont une profondeur décroissant progressivement vers l'extrémité du couteau afin de limiter les risques de déchirure du matériau à la jonction entre la zone pleine et la zone étirée.

On décrira maintenant à titre d'exemple non limitatif un mode de réalisation particulier de l'invention en référence aux dessins schématiques annexés dans lesquels :
- la figure 1 est une vue de-dessus d'une structure ajourée selon l'invention,
- la figure 2 est une vue de-dessus partielle d'une autre structure selon l'invention,
- la figure 3 est une vue en coupe selon la ligne III-III de la figure 2,
- la figure 4 est une vue de face d'un outil selon l'invention susceptible d'être utilisé pour la fabrication de stucture telle que celle des figures 1 et 2,
- la figure 5 est une vue en coupe selon la ligne V-V de la figure 4,
- la figure 6 est une vue agrandie du détail VI de la figure 4,
- la figure 7 est une vue agrandie du détail VII de la figure 4 et,
- la figure 8 est une vue schématique de côté en coupe d'une machine comportant un outil tel que celui des figures 4 à 6.

La figure 1 représente une structure ajourée réalisée dans une tôle 1 dont la partie centrale 2 est déployée. Le déploiement de la partie 2 est effectuée dans le sens de la flèche F1.

La tôle 1 comporte de façon connue des zones d'extrémités pleines 3 se présentant sous forme de bandes perpendiculaires à la direction F1 de déploiement.

La tôle 1 comporte également deux bandes latérales pleines 4 parallèles à la direction de la flèche FJ et n'ayant subi aucun étirement lors du déploiement de la zone 2.

Les bandes 4 possèdent donc une longueur dans le sens de la flèche Fl inférieure à la longueur développée de la zone 2 dans cette même direction.

Il en résulte un plissement de la zone 2.

Une telle structure telle que celle représentée à la figure 1 peut être avantageusement utilisée dans un filtre du fait qu'elle présente, pour des dimensions extérieures relativement faibles, une grande surface de filtrage du fait des plis réalisés dans la zone 2. De plus, le fait qu'elle comporte tout autour de sa périphérie des zones pleines permet d'assurer facilement l'étanchéité périphérique et l'assemblage.

La figure 2 représente une autre structure ajourée selon l'invention, comportant également des bandes latérales pleines 4 parallèles à la direction F1 du déploiement de la zone 2 et de longueur inférieure à la longueur de la zone déployée 2.

Toutefois, les mailles de la zone 2 sont beaucoup plus grandes que celles de la structure de la figure 1 et il en résulte des plis dont l'amplitude d est supérieure.

La structure ajourée de la figure 2 peut se présenter soit comme celle de la figure 1 avec quatre bandes périphériques pleines, soit avec seulement trois bandes ou même avec uniquement deux bandes.

Une structure comportant uniquement les bandes pleines 4 peut être avantageusement utilisée comme élément de résistance électrique. Elle présente par ailleurs une rigidité remarquable du fait de la présence des plis.

La figure 4 représente un outil susceptible d'être utilisé pour réaliser les structures des figures 1 et 2.

Cet outil est formé d'une lame 5 dans laquelle sont perçés des trous de fixation 6. La lame 5 comporte une succession de dents 7 et de creux 8.

L'outil est disposé comme représenté à la figure 7 par rapport à une contre-lame 9 le long de laquelle une bande métallique 10 avance pas à pas dans la direction de la flèche F2. A chaque pas, l'outil descend perpendiculairement à la feuille 10 dans la direction de la flèche F3 de sorte que ses dents fendent et étirent simultanément le métal pour former les mailles 11.

Entre chaque descente, la lame se déplace latéralement alternativement d'un côté et de l'autre.

Selon l'invention, la face inférieure 12 de l'outil qui est dirigé vers la feuille 10 et qui comporte les dents 7 et les creux 8, fait avec la surface de cette feuille un angle a qui peut par. exemple être égal à 30°.

La déposante a constaté qu'une telle inclinaison de la face 12 permet d'éviter les ruptures du matériau qui peuvent autrement se produire à la jonction entre la zone déployée 2 et les bandes latérales 4.

De- plus, comme le montre le figure 7, la profondeur des dents décroît progressivement vers l'extrémité du couteau.

Bien entendu diverses variantes et modifications peuvent être apportées au mode de réalisation décrit ci-dessus sans sortir pour autant du cadre ni de l'esprit de l'invention.

C'est ainsi que les dents de la lame peuvent avoir toute autre forme que celle représentée.

## Revendications

1. Structure ajourée en matéiiau déployé, comportant au moins une bande pleine (4) parallèle à la direction de déploiement, caractérisée par le fait que ladite bande présente, dans la direction de déploiement une longueur inférieure à celle de la partie déployée.

2. Structure selon la revendication 1, caractérisée par le fait qu'elle comporte une bande pleine le long de chacun de ses bords parallèles à la direction de déploiement.

3. Filtre, caractérisé par le fait qu'il comporte au moins une structure selon l'une quelconque des revendications 1 et 2.

4. Echangeur thermique, caractérisé par le fait qu'il comporte au moins une structure selon l'une quelconque des revendications 1 et 2.

5. Résistance électrique, caractérisée par le fait qu'elle comporte au moins une structure selon l'une quelconque des revendications 1 et 2.

6. Procédé de réalisation d'une structure ajourée en matériau déployé, dans lequel on fend et on étire simultanément une feuille de matériau, caractérisé par le fait que l'on conserve au moins une bande pleine et non étirée parallèle à la direction d'étirement de la feuille.

7. Procédé selon la revendication 6, caractérisé par le fait que l'on conserve deux bandes latérales pleines de part et d'autre d'une bande fendue et étirée.

8. Outil pour la mise en oeuvre du procédé selon l'une quelconque des revendications 6 et 7, comprenant au moins un couteau formant une succession de dents et de creux, ledit couteau étant agencé pour se déplacer sensiblement perpendiculairement à la surface de la feuille, caractérisé par le fait que la face active (12) du couteau tournée vers la feuille est inclinée par rapport à ladite surface.

9. Outil selon la revendication 8, caractérisé par le fait que ladite face active est inclinée d'environ 30°.

10. Outil selon l'une quelconque des revendications 8 et 9, caractérisé par le fait que lesdites dents ont une profondeur décroissant progressivement vers l'extrémité du couteau.
